# FASCICULE DE BREVET EUROPEEN

(11) **EP 3 391 365 B1**
(45) Date de publication et mention de la délivrance du brevet: **03.05.2023**
(21) Numéro de dépôt: 16825448.0
(22) Date de dépôt: 06.12.2016
(51) Int. Cl.: G10D 7/14

(54) **ELEMENT POUR LA CONSTRUCTION D'UN MODULE D'HARMONICA**
ELEMENT ZUR KONSTRUKTION EINES HARMONIKAMODULS
ELEMENT FOR CONSTRUCTING A HARMONICA MODULE

(30) Priorité: 16.12.2015 FR 1502603
(43) Date de publication de la demande: 24.10.2018
(73) Titulaire: Divien, Thierry, 91080 Courcouronnes (FR)
(72) Inventeur: Divien, Thierry, 91080 Courcouronnes (FR)
(74) Mandataire: Flavenot, Bernard
(86) Numéro de dépôt international: PCT/FR2016/000200
(87) Numéro de publication internationale: WO 2017/103349

(56) Documents cités:
- FR-A1- 2 344 906

## Description

La présente invention concerne les éléments pour la construction d'un module d'harmonica apte à produire au moins une note de musique, afin d'obtenir tous les modules nécessaires à la réalisation d'un harmonica complet.

Un harmonica actuel est essentiellement constitué d'un support (appelé "sommier" ou "peigne" par les hommes du métier) dans lequel est réalisée une pluralité de chambres juxtaposées les unes à côté des autres et débouchant sur les deux faces opposées du support, et deux plaques comportant chacune autant de fentes que de chambres, à chaque fente étant associée au moins une lame vibrante pour produire au moins une note par déplacement d'air soufflé ou aspiré. Les deux plaques sont respectivement fixées sur les faces opposées du support de façon que chaque lame soit dans l'axe d'une chambre.

Ces instruments sont bien connus et utilisés dans le monde entier.

Notamment par le FR 2 344 906, on connaît un instrument comme un harmonica qui est constitué d'un assemblage de modules. Chaque module comporte une lame dont les vibrations permettent d'obtenir une note de musique. Cette structure présente notamment l'inconvénient majeur suivant : lorsque la lame est soit cassée soit endommagée ou analogue, il est très difficile de la changer, son remplacement nécessitant outillage et expertise. Il est donc nécessaire de remplacer tout le module dans son entier.

Aussi, la présente invention a-t-elle pour but, au contraire de l'art antérieur, de réaliser un élément pour la construction d'un module d'harmonica, et non pas un module dans son entier, apte à produire au moins une note de musique, qui pallie les inconvénients mentionnés ci-dessus.

Plus précisément, la présente invention a pour objet un élément pour la construction d'un module d'harmonica selon la revendication 1.

D'autres caractéristiques et avantages de l'invention apparaîtront au cours de la description suivante donnée en regard des dessins annexés à titre illustratif mais nullement limitatif, dans lesquels :
La figure 1 est une vue en perspective cavalière schématique d'un premier mode de réalisation d'un élément selon l'invention pour la construction d'un module d'harmonica apte à produire au moins une note de musique,
Les figures 2 et 4 représentent deux vues en coupes transversales de l'élément selon l'invention dans le mode de réalisation selon la figure 1, respectivement référencées II-II et IV-IV sur cette figure 1,
La figure 3 représente une vue en coupe transversale de l'élément selon l'invention dans un autre mode réalisation, cette coupe étant effectuée dans un même plan que la coupe selon la figure 2,
Les figures 5 à 7 représentent un mode de réalisation industriel d'un élément selon l'invention pour la construction d'un module d'harmonica apte à produire au moins une note de musique, la figure 5 étant une vue en perspective cavalière de cet élément, la figure 6 (A) et (B) représentant, juxtaposés et proches l'un de l'autre, deux éléments identiques selon l'invention, l'un ayant subi une rotation de 180 degrés par rapport à l'autre, la figure 7 étant une vue en perspective d'un module d'harmonica selon l'invention constitué par l'assemblage de deux éléments identiques selon l'invention.

Il est tout d'abord précisé que, dans la présente description, si l'adverbe "sensiblement" est associé à un qualificatif d'un moyen donné, ce qualificatif doit être compris au sens strict ou approché.

En référence aux figures annexées, la présente invention concerne un élément pour la construction d'un module d'harmonica apte à produire au moins une note de musiquè, et qui permet de construire tous les modules nécessaires à la réalisation d'un harmonica complet.

Cet élément comporte, plus particulièrement en regard de la figure 1, une pièce de base 10 comprenant une première paroi 11 et une seconde paroi 12, ces parois étant sensiblement parallélépipédiques rectangles (ou assimilable à une telle forme dans sa fonction générale) et de même longueur, et des moyens 13 pour associer les deux parois 11, 12 par leur longueur de façon qu'elles forment un dièdre d'angle au sommet droit dont l'arête 14 est constituée par les longueurs communes des deux parois. Ces moyens pour associer les deux parois 11, 12 peuvent être de tous types. Un exemple de leur mise en oeuvre préférentielle sera donné ci-après.

L'élément comporte aussi au moins une fente longitudinale 18 réalisée dans la première paroi 11 selon une parallèle à l'arête 14, cette fente étant apte à recevoir au moins une lame vibrante pour la production de la au moins une note de musique souhaitée.

Selon une caractéristique essentielle de l'invention, l'élément comporte en outre au moins un premier système d'emboîtement mâle-femelle hermaphrodite, évoqué schématiquement en 15 sur la figure 1, et des moyens 17 pour solidariser ce premier système d'emboîtement 15 avec la pièce de base 10 de façon qu'il s'emboîte dans un autre système d'emboîtement 15 qui lui est identique après que ce dernier ait subi une rotation de 180 degrés autour d'une direction 30 parallèle à l'arête 14, figures 4 et 6 A & B.

De façon très préférentielle, le premier système d'emboîtement 15 est solidarisé avec la pièce de base 10 de façon qu'il s'emboîte dans un autre système emboîtement 15 qui lui est identique selon une direction qui est à la fois parallèle à la première paroi 11 et perpendiculaire à l'arête 14.

Un mode de réalisation avantageux de ce système d'emboîtement 15 est décrit ci-après en regard notamment des figures 4, 5 et 6.

De façon très avantageuse, ce premier système d'emboîtement 15 est solidarisé avec la pièce de base 10 de façon qu'il obture au moins partiellement une face extrémité 31 de la pièce de base et que, lorsqu'il s'emboîte avec un autre système d'emboîtement qui lui est identique, cette face d'extrémité 31 soit totalement obturée.

A titre d'exemple préféré, le premier système d'emboîtement mâle-femelle hermaphrodite est constitué, comme illustré sur le figures 4, 5 et 6, de deux cubes solidaires l'un de l'autre par une 34 de leurs faces en étant décalés l'un par rapport à l'autre. Il est bien précisé que, par le terme "cube", il est entendu un cube au sens strict mathématique, ainsi qu'un bloc ou analogue présentant la forme d'un parallélépipède rectangle.

Quant aux moyens 13 pour associer les deux parois 11, 12 et aux moyens 17 pour solidariser le premier système d'emboîtement 15 avec la pièce de base 10, ils sont constitués par le fait que la pièce de base et le premier système d'emboîtement sont réalisés d'une seule pièce, avantageusement par exemple selon l'un des procédés suivants : moulage, impression 3D, usinage.

Cependant, pour mieux sécuriser l'emboîtement, il est préférable que l'élément comporte une pluralité de systèmes d'emboîtement mâle-femelle hermaphrodites 15, identiques ou non, mais en tout cas de fonction identique comme défini ci-avant avec le premier système d'emboîtement, disposés les uns sur les autres dans des plans perpendiculaires à une direction parallèle à l'arête 14. Sur les figures annexées, l'élément selon l'invention comporte deux de ces systèmes S1, S2 qui sont sensiblement identiques et symétriques par rapport à un point.

La figure 2 représente, vu en coupe transversale référencée II-II sur la figure 1, un mode de réalisation tel que décrit ci-dessus. La figure 3 représente un autre mode de réalisation possible.

Dans le mode de réalisation selon la figure 3, la pièce de base 10 comporte une paroi de rebord 40 sensiblement parallélépipédique rectangle. Cette paroi de rebord est perpendiculairement solidaire du côté libre de la première paroi 11 opposé à celui qui est solidaire de la seconde paroi 12, et elle est située dans le même demi-espace défini par la première paroi que celui dans lequel est située la seconde paroi, pour former un bloc en L, la première paroi 11 définissant la branche de base du L, la paroi de rebord définissant l'autre branche de ce L ayant une longueur et une largeur respectivement égale et inférieure à la longueur et à la largeur de la seconde paroi 12.

A noter que, à cette paroi de rebord 40, peut correspondre une encoche, rainure, etc. réalisée dans la paroi 12, de façon que, lorsque deux éléments identiques selon l'invention sont associés comme illustré sur la figure 3, ils s'emboîtent l'un dans l'autre pour améliorer l'étanchéité de l'espace 50 défini ci-après, de façon à forcer la presque totalité de l'air aspiré ou soufflé par le musicien à passer sur les lames vibrantes comme cela est bien connu pour la production des notes de musique avec les harmonicas.

Comme mentionné ci-avant, l'élément selon l'invention permet de réaliser un module, figures 2, 3 et 7, qui comporte deux tels éléments associés de façon que les deux pièces de base 10 soient disposées l'une face à l'autre au contact et symétriques axialement pour former un espace creux parallélépipédique rectangle 50.

Les deux fentes longitudinales 18 réalisées respectivement dans les deux premières parois 11 sont aptes à recevoir chacune au moins une lame vibrante pour la production d'au moins une note de musique, ces lames pouvant être placées à l'intérieur ou à l'extérieur de l'espace creux 50, pour produire des notes de musique en soufflant ou en aspirant l'air.

En associant de tels modules parallèlement les uns aux autres par leurs systèmes d'emboîtement, il est possible de réaliser un harmonica complet, bien entendu en ayant préalablement muni chaque module de lames spécifiques pour obtenir toutes les notes de musique voulues, et en ajoutant les accessoires nécessaires comme un boîtier, des protections, etc.

La figure 4 représente, en coupe transversale, les premiers systèmes d'emboîtement 15 de trois modules E1, E2, E3 associés par emboîtement les uns aux autres pour la formation d'un harmonica complet.

La structure décrite ci-dessus est très avantageuse car, tout d'abord, elle permet au fabricant de réaliser en grande série tout type d'harmonica, ou à la demande selon la volonté d'un musicien, par exemple d'une tessiture normale de trois octaves, au choix un harmonica diatonique simple, un harmonica diatonique double ou un harmonica chromatique, avec des dispositions de notes spécifiques comme pour le blues ou le folk, des octaves plus basses ou plus hautes, etc.

Mais elle est également particulièrement avantageuse dans le cas où une lame serait endommagée, ou ne correspondrait plus au souhait de l'utilisateur de l'instrument. En effet, pour effectuer la réparation, il suffit de séparer l'élément comportant la lame défectueuse, des éléments avec lesquels il est emboîté, de remplacer la lame et de re-emboîter l'élément, car il permet aussi par exemple si une lame est cassée, endommagée ou ne correspond pas au souhait de l'utilisateur de ne changer un seul module soit même éventuellement un seul élément.

## Revendications

1. Elément pour la construction d'un module d'harmonica **comportant deux de ce dit élément, ce dit élément étant** apte à produire au moins une note de musique, comportant:
• une pièce de base (10) comprenant
* une première paroi (11) et une seconde paroi (12), lesdites parois étant sensiblement parallélépipédiques rectangles de même longueur, et
* des moyens (13) pour associer les deux parois (11, 12) par leur longueur de façon qu'elles forment un dièdre d'angle au sommet droit dont l'arête (14) est constituée par les longueurs communes des deux parois,
• au moins un premier système d'emboîtement mâle-femelle hermaphrodite (15),
• au moins une fente longitudinale (18) réalisée dans la première paroi (11) selon une parallèle à ladite arête, ladite fente étant apte à recevoir au moins une lame vibrante pour la production de la au moins une note de musique, et
**caractérisé en ce que** l'élément comporte des moyens (17) pour solidariser ledit premier système d'emboîtement (15) avec ladite pièce de base (10) de façon que les deux éléments soient aptes à s'emboîter par leur système d'emboîtement respectif (15) après que l'un des deux ait subi une rotation de 180 degrés autour d'une direction (30) parallèle à ladite arête (14).

2. Elément selon la revendication 1, **caractérisé par le fait que** ledit premier système d'emboîtement (15) est solidarisé avec ladite pièce de base (10) de façon qu'il s'emboîte dans un autre système emboîtement (15) qui lui est identique selon une direction parallèle à ladite première paroi (11) et perpendiculaire à ladite arête (14).

3. Elément selon l'une des revendications 1 et 2, **caractérisé par le fait que** ledit premier système d'emboîtement (15) est solidarisé avec ladite pièce de base (10) de façon qu'il obture au moins partiellement une face d'extrémité de ladite pièce de base et que, lorsqu'il s'emboîte avec un autre système d'emboîtement qui lui est identique, ladite face d'extrémité soit totalement obturée.

4. Elément selon l'une des revendications précédentes, **caractérisé par le fait que** ledit premier système d'emboîtement mâle-femelle hermaphrodite (15) est constitué de deux cubes (32, 33) solidaires l'un de l'autre par une de leurs faces (34) en étant décalés l'un de l'autre.

5. Elément selon l'une des revendications précédentes, **caractérisé par le fait que** les moyens (13) pour associer les deux parois (11, 12) et les moyens (17) pour solidariser ledit premier système d'emboîtement (15) avec ladite pièce de base (10) sont constitués **par le fait que** ladite pièce de base et ledit premier système d'emboîtement sont réalisés d'une seule pièce.

6. Elément selon la revendication 5, **caractérisé par le fait que** ladite seule pièce est réalisée selon l'un des procédés suivants : moulage, impression 3D, usinage

7. Elément selon l'une des revendications précédentes, **caractérisé par le fait qu'**il comporte une pluralité de systèmes d'emboîtement mâle-femelle hermaphrodite (15), ces systèmes d'emboîtement étant disposés les uns sur les autres dans des plans perpendiculaires à une direction parallèle à ladite arête (14),

8. Elément selon l'une des revendications précédentes, **caractérisé par le fait que** la pièce de base (10) comporte une paroi de rebord sensiblement parallélépipédique rectangle, cette paroi de rebord (40) étant perpendiculairement solidaire du côté libre de ladite première paroi (11) opposé à celui qui est solidaire de la seconde paroi (12), cette paroi de rebord étant située dans le même demi-espace défini par ladite première paroi que celui dans lequel est située ladite seconde paroi, pour former un bloc en L, la première paroi (11) définissant la branche de base du L, ladite paroi de rebord définissant l'autre branche de ce L ayant une longueur et une largeur respectivement égale et inférieure à la longueur et à la largeur de la seconde paroi (12).

## Patentansprüche

1. Element zur Konstruktion eines Harmonikamoduls, umfassend zwei dieser Elemente, wobei dieses Element geeignet ist, mindestens eine Musiknote zu erzeugen, umfassend:
• ein Basisteil (10), das enthält:
* eine erste Wand (11) und eine zweite Wand (12), wobei die Wände im Wesentlichen parallelepipedische Rechtecke mit gleicher Länge sind, und
- * Mittel (13) zum Verbinden der beiden Wände (11, 12) auf ihrer Länge, derart, dass sie einen Keil mit einer geraden Spitze bilden, dessen Kante (14) durch die gemeinsamen Längen der beiden Wände gebildet ist,
• mindestens ein erstes hermaphroditisches männlich-weibliches Stecksystem (15) und
• mindestens einen Längsschlitz (18), der in der ersten Wand (11) entlang einer Parallelen zu der Kante ausgebildet ist, wobei der Schlitz geeignet ist, mindestens ein schwingendes Plättchen zur Erzeugung der mindestens eine Musiknote aufzunehmen,
**dadurch gekennzeichnet, dass** das Element Mittel (17) umfasst, um das erste Stecksystem (15) fest mit dem Basisteil (10) in der Weise zu verbinden, dass die beiden Elemente geeignet sind, durch ihr jeweiliges Stecksystem (15) ineinander zu greifen, nachdem eines der beiden eine Drehung um 180° um eine Richtung (30) parallel zu der Kante (14) erfahren hat.

2. Element nach Anspruch 1, **dadurch gekennzeichnet, dass** das erste Stecksystem (15) fest mit dem Basisteil (10) verbunden ist, so dass es in ein anderes Stecksystem (15), das mit ihm identisch ist, in einer Richtung parallel zu der ersten Wand (11) und senkrecht zu der Kante (14) einrastet.

3. Element nach einem der Ansprüche 1 und 2, **dadurch gekennzeichnet, dass** das erste Stecksystem (15) mit dem Basisteil (10) so fest verbunden ist, dass es eine Endfläche des Basisteils zumindest teilweise abdeckt, und dass die Endfläche dann, wenn es sich in ein anderes Stecksystem, das mit ihm identisch ist, einfügt, vollständig abgedeckt ist.

4. Element nach einem der vorhergehenden Ansprüche, **dadurch gekennzeichnet, dass** das erste hermaphroditische männlich-weibliche Stecksystem aus zwei Würfeln (32, 33) besteht, die über eine ihrer Flächen (34) fest miteinander verbunden sind, indem sie gegeneinander versetzt sind.

5. Element nach einem der vorhergehenden Ansprüche, **dadurch gekennzeichnet, dass** die Mittel (13) zum Verbinden der beiden Wände (11, 12) und die Mittel (17) zum Verbinden des ersten Stecksystems (15) mit dem Basisteil (10) da-durch gebildet sind, dass das Basisteil und das erste Stecksystem einteilig ausgeführt sind.

6. Element nach Anspruch 5, **dadurch gekennzeichnet, dass** das einzelne Teil durch eines der folgenden Verfahren hergestellt wird: Gießen, 3D-Druck, maschinelle Bearbeitung.

7. Element nach einem der vorhergehenden Ansprüche, **dadurch gekennzeichnet, dass** es mehrere, hermaphroditische männlich-weibliche Stecksysteme (15) umfasst, wobei diese Stecksysteme in Ebenen senkrecht zu einer Richtung parallel zu der Kante (14) übereinander angeordnet sind.

8. Element nach einem der vorhergehenden Ansprüche, **dadurch gekennzeichnet, dass** das Basisteil (10) eine im Wesentlichen rechteckige, parallelepipedische Randwand aufweist, wobei diese Randwand (40) senkrecht mit der freien Seite der ersten Wand (11) verbunden ist, die derjenigen gegenüberliegt, die fest mit der zweiten Wand (12) verbunden ist, wobei diese Randwand in demselben Halbraum liegt, der durch die erste Wand definiert wird, wie der, in dem die zweite Wand liegt, um einen L-förmigenBlock zu bilden, wobei die erste Wand (11) den Basisschenkel des L definiert und die Randwand, die den anderen Schenkel dieses L definiert, eine Länge und eine Breite hat, die jeweils gleich oder kleiner der Länge und die Breite der zweiten Wand (12) sind.

## Claims

1. Element for constructing a harmonica module comprising two of said element, said element being able to produce at least one musical note, comprising:
• a base part (10) comprising
* first wall and a second wall, said walls being substantially rectangular parallelepipedal and with the same length, and
* means (13) for associating the two walls (11, 12) by their length so that they form a dihedron with an angle at the right apex, the edge (14) of which consists of the common lengths of the two walls,
• at least a first hermaphroditic male-female interlocking system (15),
• at least one longitudinal slot (18) made in the first wall (11) along a parallel to said edge, said slot being able to receive at least one vibrating blade for producing the at least one musical note, and
**characterised in that** the element comprises means (17) for securing said first interlocking system (15) to said base part(10) so that the two elements are capable of interlocking by their respective interlocking system (15) after one of the two has undergone a 180 ° rotation about a direction (30) parallel to said edge (14).

2. Element according to claim 1, **characterised in that** said first interlocking system (15) is secured to said base part(10) so that it interlocks into another interlocking system (15) which is identical thereto in a direction parallel to said first wall (11) and perpendicular to said edge (14).

3. Element according to claim 1 or claim 2, **characterised in that** said first interlocking system (15) is secured to said base part (10) in such a manner that it at least partially closes off an end face of said base part, and **in that** when it interlocks with another interlocking system that is identical thereto, said end face is completely closed off.

4. Element according to any one of the preceding claims, **characterised in that** the said first hermaphroditic male-female interlocking system (15) consists of two cubes (32, 33) secured to each other by one of their faces (34) while being offset from each other.

5. Element according to any one of the preceding claims, **characterised in that** the means (13) for associating the two walls (11, 12) and the means (17) for securing said first interlocking system (15) to said base part(10) consist of said base part and said first interlocking system being made in a single piece.

6. Element according to claim 5, **characterised in that** said single piece is produced according to one of the following processes: molding, 3D printing, machining.

7. Element according to any one of the preceding claims, **characterised in that** it comprises a plurality of hermaphroditic male-female interlocking systems (15), these interlocking systems being arranged one on top of the other in planes perpendicular to a direction parallel to said edge (14),

8. Element according to any one of the preceding claims, **characterised in that** the base part (10) comprises a substantially rectangular parallelepipedal flange wall, this flange wall (40) being perpendicularly integral with the free side of said first wall (11) opposite to that which is integral with the second wall (12), this flange wall being located in the same half-space defined by said first wall as that in which said second wall is located, to form an L-shaped block, the first wall (11) defining the base branch of the L, said flange wall defining the other branch of this L having a length and a width respectively equal to and less than the length and width of the second wall (12).
